# EUROPÄISCHE PATENTANMELDUNG

(11) **EP 0 247 619 A1**
(43) Veröffentlichungstag der Anmeldung: **02.12.1987**
(21) Anmeldenummer: 87107779.8
(22) Anmeldetag: 29.05.1987
(51) Int. Cl.: E04B 1/94

(54) **Brandschutzbauteil**

(30) Priorität: 30.05.1986 DE 3618262
(71) Anmelder: Dr. Wolman GmbH, D-76545 Sinzheim (DE)
(72) Erfinder: Stanek, Richard, Dr., D-7552 Durmersheim (DE); Schulze, Peter, D-7601 Ortenberg (DE)
(74) Vertreter: Springer, Hans Jörg (DE)

(57) **Zusammenfassung**

Brandschutzbauteil mit schalldämmenden Eigenschaften, bestehend aus einem Holzrahmen (1), einem aussteifenden Sperrholzgitter (2), verfüllenden Mineralfaserplattenzuschnitten (3, 3ʹ) und Beplankungen aus furnierten Faser-, Span- oder Sperrholzplatten (4), dadurch gekennzeichnet, daß die Mineralfaserzuschnitte (3, 3ʹ) allseitig, und der Holzrahmen (1) beidseitig mit einem Intumeszenzmaterial (5) beschichtet sind, wobei in die Außenseite des Holzrahmens (1) ein oder mehrere Intumeszenzstreifen (6) eingelassen sind.

## Beschreibung

Gegenstand der Erfindung ist ein leichtes, gegen mechanische Beanspruchung widerstandsfähiges, thermostabiles Verbundelement aus Mineralfaserplatten und Holz bzw. Holzwerkstoffen.

Die Verwendung von Mineralfaserplatten oder -matten als Bestandteil von Brandschutzbauteilen ist schon lange bekannt. Neben dem guten Brandwiderstand und der Schalldämmung ist es insbesondere das geringe Raumgewicht, was diese Materialien so interessant für den Einsatz in Brandshutzbauteilen erscheinen läßt.

Verschiedene Einsatzmöglichkeiten sind unter anderem in den Offenlegungsschriften DE-27 05 032, DE-26 13 939, DE-27 45 345 und DE-26 50 915 beschrieben.

Ein gravierender Nachteil aller Mineralfasereinlagen besteht darin, daß sie keinerlei mechanischen Belastungen ausgesetzt werden dürfen, also auch keinen Beitrag zur Raumstabilität des Bauteiles leisten. Durch zusätzliche Aussteifung der Blechkästen bei Stahlbauteilen geht ein Teil der erbrachten Gewichtsminderung wieder verloren. Bei Bauteilen aus Holz oder Holzwerkstoffen bilden die zur Aussteifung der Konstruktion benötigten Längs- und Querstreifen eine Schwachstelle im Brandfall.

Die Feuerwiderstandsdauer von z.B. tragenden, nichtraumabschließenden Wänden wird durch die Anordnung von Mineralfaser-Dämmschichten in den Fachwerkfeldern verbessert. Die Anforderungen an solche Dämmschichten sind in Punkt 4.11.5 des Teil 4 der DIN 4102 formuliert. Danach müssen diee Dämmschichten aus mineralischen Fasern der Baustoffklasse A bestehen und einen Schmelzpunkt ≧ 1000°C besitzen.

Die plattenförmige Mineralfaser-Dämmschichten sind dabei durch strammes Einpassen (Stauchung bis etwa 1 cm) zwischen den Rippen gegen Herausfallen zu sichern; der lichte Rippenabstand muß ≦ 625 mm sein, und die Holzrippen müssen durch die Mineralfaserplatten seitlich so abgedeckt werden, daß ein vierseitiger Abbrand der Rippen verzögert wird.

Als Bekleidung bzw. Beplankung derartiger Brandschutzbauteile werden ca. 4 - 5 mm starke furnierte Faserplatten der Baustoffklasse B 2 oder B 1 verwendet.

Entsprechende Brandversuche ergaben, daß diese Beplankungen unter Feuerbeanspruchung relativ schnell wegbrennen.

Eine 4 mm starke Beplankung aus B 2 Faserplatten brennt innerhalb von 5 - 6 Minuten, und entsprechend aus B 1 Faserplatten nach spätestens 7 - 8 Minuten vollständig ab. Die so freigelegten Mineralfaserplatten werden sehr schnell auf der Oberfläche auf über 800°C aufgeheizt, was den Abbrand der dazwischen liegenden Rippen natürlich nicht verhindern kann.

Ein nach dem aktuellen Stand der Technik konstruiertes Bauteil aus Holz oder Holzwerkstoffen mit Mineralfasereinlagen, besteht also bei Brandbeanspruchung schon nach relativ kurzer Zeit nur noch aus der dem Feuer abgewandten Beplankung, teilweise abgebrannten Holzrippen und -rahmen (Umleimung) und den jetzt aus dem Rippen herausragenden Mineralfaserelementen.

Die gerade im Brandfall auftretenden Kräfte wirken auf die verbliebenen Reste der Holzkonstruktion und bewirken eine vertikale und/oder horizontale Durchbiegung des Bauteiles. Infolgedessen kommt es viel schneller zum Übergreifen des Feuers, als es eigentlich aus den rechnerisch ermittelten Feuerwiderstandswerten zu erwarten war.

Ausgehend von den in der Praxis festgestellten Nachteilen liegt der Erfindung die Aufgabe zugrunde, ein brand- und schallschützendes, thermostabiles Verbundelement aus Mineralfaserplatte und Holz und/oder Holzwerkstoffen zu konstruieren.

Erfindungsgemäß wird diese Aufgabe dadurch gelöst, daß der aus Holz oder Holzwerkstoffen bestehende Rahmen (Umleimer) mit einem Sperrholzgitter ausgesteift ist, dessen einzelne Felder mit Mineralfaserzuschnitten gefüllt sind.

Zwecks Verbesserung der Feuerwiderstandsdauer und der Raumstabilität im Brandfall sind die Mineralfaserzuschnitte allseits mit einem Intumeszenzmaterial beschichtet, der Holzrahmen beidseitig mit entsprechend zugeschnittenen Intumeszenzleisten belegt und seitlich mit einem oder mehreren Intumeszenzstreifen abgedichtet.

Anhand der Zeichnung (Figur 1) wird das erfindungsgemäße Verbundelement weiter beschrieben. Figur 1 zeigt einen Ausschnitt des erfindungsgemäßen Verbundelementes, wobei der Holzrahmen mit 1, das aussteifende Sperrholzgitter mit 2, die Mineralfaserzuschnitte mit 3 bzw. 3ʹ und die Beplankung mit 4, bezeichnet sind. Die aus Intumeszenzmaterial bestehende Beschichtung der Mineralfaserzuschnitte ist mit 5 und die entsprechende Beschichtung des Holzrahmens 1 mit 5ʹ bezeichnet.

Der im Holzrahmen 1 eingelegte Intumeszenzstreifen 6 dient im Brandfall der Feuer- und Rauchabdichtung des erfindungsgemäßen Brandschutzbauteiles.

## Patentansprüche

1. Brandschutzbauteil mit schalldämmenden Eigenschaften, bestehend aus einem Holzrahmen (1), einem aussteifenden Sperrholzgitter (2), verfüllenden Mineralfaserplattenzuschnitten (3, 3ʹ) und Beplankungen aus furnierten Faser-, Span- oder Sperrholzplatten (4), dadurch gekennzeichnet, daß die Mineralfaserzuschnitte (3, 3ʹ) allseitig, und der Holzrahmen (1) beidseitig mit einem Intumeszenzmaterial (5) beschichtet sind, wobei in die Außenseite des Holzrahmens (1) ein oder mehrere Intumeszenzstreifen (6) eingelassen sind.

2. Brandschutzbauteil nach Anspruch 1, dadurch gekennzeichnet, daß das Sperrholzgitter (2) bevorzugt aus rhomboidalen Feldern besteht.
